# EUROPÄISCHE PATENTSCHRIFT

(11) **EP 1 099 818 B1**
(45) Veröffentlichungstag und Bekanntmachung des Hinweises auf die Patenterteilung: **07.12.2005**
(21) Anmeldenummer: 99122627.5
(22) Anmeldetag: 13.11.1999
(51) Int. Cl.: E05B 73/00, A45C 11/18

(54) **Etui für eine berührungslos lesbare Karte**
Case for a contactless readable card
Etui pour carte lisible sans contact

(43) Veröffentlichungstag der Anmeldung: 16.05.2001
(73) Patentinhaber: Ritter, Gerhard, 74019 Heilbronn (DE)
(72) Erfinder: Ritter, Gerhard, 74019 Heilbronn (DE)
(74) Vertreter: Späth, Dieter

(56) Entgegenhaltungen:
- WO-A-92/13779
- DE-A- 3 320 207
- DE-U- 9 203 083
- FR-A- 2 460 855
- FR-A- 2 757 145
- US-A- 5 375 708

## Beschreibung

Die vorliegende Erfindung betrifft ein Etui für die eine berührungslos lesbare Karte mit den Merkmalen des Oberbegriffs des Anspruchs 1. Derartige Karten beispielsweise in Scheckkarten- oder Ausweisformat dienen beispielsweise der Identifizierung von Personen oder zum Öffnen von Sperren oder Türen. Die Karten sind beispielsweise sog. Transponderkarten, die mit einem Lesegerät berührungslos lesbar sind. Zum Lesen genügt es, die Karten in Abstand vom Lesegerät zu halten oder mit Abstand am Lesegerät vorbeizuführen, Karten müssen nicht in Anlage an das Lesegerät gebracht oder in eine Lesevorrichtung eingesteckt werden.

Etuis für Scheckkarten und dgl. Karten sind bekannt. Sie sind vielfach aus Kunststoff in Form eines flachen, rechteckigen Gehäuses mit einem Aufnahmeraum in den die Karte durch Einschuböffnung einsteckbar ist. Der Aufnahmeraum weist das Formt der Scheckkarte auf. Aus derartigen Etuis kann eine eingeschobene Karte jederzeit ohne weiteres entnommen werden, was bei Identitäts- oder Zugangsberechtigungskarten oftmals unerwünscht ist, um die Karte vor Manipulation und Missbrauch zu schützen.

Aus der US 5,375,708 ist ein Sicherungsbehälter für Videospiele bekannt, der mit einem Deckel verschließbar ist. Der Deckel weist federnde Rastelemente auf, die in Schlitze des Gehäuses einrasten. Zum Öffnen des Gehäuses wird ein Schlüssel verwendet, der einen plattenförmigen Grundkörper von ungefähr der Größe des Deckels aufweist. Der Schlüssel wird auf den Deckel des Behälters aufgesetzt, wobei Stifte des Schlüssels durch Löcher im Deckel durchtreten und die Rastelemente außer Eingriff von den Schlitzen des Behälters bringen. Die Verrastung des Deckels am Behälter ist dadurch gelöst und der Deckel kann vom Gehäuse abgenommen werden. Beim Aufsetzen des Schlüssels auf den Deckel rasten Nasen von Klammerelementen, die schwenkbar seitlich am Schlüssel angebracht sind, am Deckel des Behälters ein, so dass der Deckel mit dem Schlüssel vom Behälter abgezogen werden kann. Zum Abnehmen des Deckels vom Schlüssel werden die Klammerelemente so verschwenkt, dass sie außer Eingriff vom Deckel gelangen.

Aus der WO 92/13 779 ist ein Sicherheitsbehälter für Videokassetten mit einem inneren Deckel und einem äußeren Deckel bekannt. Der äußere Deckel weist Rastelemente auf, die in Öffnungen des Behälters einrasten. Zum Öffnen des Sicherheitsbehälters dient ein Schlüssel, dessen Stifte die Rastelemente des äußeren Deckels außer Eingriff von den Öffnungen des Sicherheitsbehälters bringen, wenn der Schlüssel auf den äußeren Deckel aufgesetzt wird.

Der Erfindung liegt die Aufgabe zugrunde, ein Etui für eine berührungslos lesbare Karte zu schaffen, aus dem die Karte nicht oder zumindest nur erschwert entnehmbar ist. Zum Zwecke des Austauschs der Karte soll diese allerdings von autorisierten Personen aus dem Etui entnehmbar sein.

Diese Aufgabe wird erfindungsgemäß durch die Merkmale des Anspruchs 1 gelöst. Das erfindungsgemäße Etui weist ein Verschlußstück auf, welches die Einschuböffnung verschließend mit dem Etui verbindbar ist. Es ist nicht notwendig, dass das Verschlussstück die Einschuböffnung vollständig abdeckt, das Verschlussstück verschließt die Einschuböffnung so, dass die Karte nicht ohne Entfernen des Verschlussstücks aus dem Etui entnehmbar ist.

Zum Verbinden des Verschlussstücks mit dem Etui ist erfindungsgemäß eine Rasteinrichtung vorgesehen, das Veschlussstück verrastet also mit dem Etui. Mit Rasteinrichtung im Sinne der Erfindung ist eine Verbindungseinrichtung gemeint, die das Verschlussstück so mit dem Etui verbindet, dass das Verschlüssstück nicht ohne Zuhilfenahme eines Hilfsmittels vom Etui lösbar ist. Um die Karte aus dem Etui entnehmen zu können, ist ein Schlüssel vorgesehen, mit dem die Rasteinrichtung ausrastbar und dadurch das Verschlussstück vom Etui lösbar ist. Mit Schlüssel im Sinne der Erfindung ist eigentlich kein herkömmlicher Türschloss-Schlüssel gemeint, sondern eher eine Art zum Etui passendes Spezialwerkzeug, mit dem die Rasteinrichtung des Etuis außer Eingriff bringbar ist.

Die Erfindung hat den Vorteil, dass eine in das mit dem Verschlussstück verschlossene Etui eingeschobene Karte nicht oder jedenfalls nicht ohne ein Hilfsmittel aus dem Etui entnehmbar ist. Dadurch ist die Karte vor Manipulation geschützt und es wird einem Missbrauch der Karte vorgebeugt. Dabei genügt erfindungsgemäß ein gewisser Schutz der Karte vor unbefugter Entnahme ohne den passenden Schlüssel. Ein absoluter Schutz vor Entnahme der Karte aus dem Etui in dem Sinne, dass die Karte nur durch Zerstörung des Etuis oder seines Verschlussstücks oder mit großem Aufwand und Geschick aus dem Etui entnehmbar ist, ist nicht unbedingt erforderlich.

Bei einer Ausgestaltung der Erfindung ist die Einschuböffnung an einer Randseite des Etuis, also an einer Längs- oder Stirnseite des Etuis angeordnet. Das Verschlussstück ist leistenförmig ausgebildet und in die Einschuböffnung einsetzbar.

Bei einer Ausgestaltung der Erfindung weist das Verschlussstück und/oder das Etui Rastnasen auf, die beim Verschließen der Einschuböffnung des Etuis mit dem Verschlussstück in Ausnehmungen des jeweils anderen Teils einrasten. Die mit dem Ausnehmungen zusammenwirkenden Rastnasen bilden die Rasteinrichtungen des Etuis. Diese Rasteinrichtung hat den Vorteil, dass sie einfach und wirkungsvoll ist, sie verrastet selbsttätig beim Verschließen der Einschuböffnung des Etuis mit Verschlussstück ohne dass ein Verriegeln notwendig ist und so, dass das Verschlussstück nicht ohne ein geeignetes Hilfsmittel wie den passenden Schlüssel vom Etui lösbar ist.

Bei einer Ausgestaltung der Erfindung weist der Schlüssel eine oder mehrere Entriegelungszungen auf, die bei mit dem Etui verrastetem Verschlussstück zwischen eine Flachseite des Etuis und das Verschlussstück einschiebbar sind. Die Entriegelungszungen drücken die Flachseite des Etuis elastisch vom Verschlussstück ab, so dass die Rastzungen außer Eingriff von den Ausnehmungen gelangen. Die Rastverbindung zwischen dem Verschlussstück und dem Etui ist dadurch gelöst und das Verschlussstück kann vom Etui abgenommen werden.

Bei einer Weiterbildung der Erfindung weist die Entriegelungszunge des Schlüssels ein Mitnehmerelement auf, das beim Einschieben der Entriegelungszunge zwischen die Flachseite des Etuis und das mit dem Etui verrastete Verschlusstück am Verschlussstück angreift, so dass das Verschlussstück mit dem Schlüssel vom Etui abnehmbar ist.

Zur Herstellung des erfindungsgemäßen Etuis aus Kunststoff weist dieses bei einer Ausgestaltung der Erfindung Stützöffnungen in seinen Flach- und/oder in einer der Einschuböffnung gegenüberliegenden Randseite auf. Durch diese Stützöffnungen ist beim Spritzgießen des Etuis ein Schieber, der den Aufnahmeraum des Etuis formt, gegen den Spritzdruck stabil abstützbar, so dass der Schieber in einem Spritzgießwerkzeug nicht von dem unter Druck eingespritzten Kunststoff zur Seite gedrückt wird. Vorzugsweise ist das Etui einstückig aus Kunststoff hergestellt.

Die Erfindung wird nachfolgend anhand eines in der Zeichnung dargestellten Ausführungsbeispiels näher erläutert. Es zeigen:
- Figur 1: ein erfindungsgemäßes Etui in perspektivischer Darstellung;
- Figur 2: das Etui aus Figur 1 mit mittels eines Schlüssels abgenommenen Verschlussstück; und
- Figur 3: das Etui gemäß Figur 2 mit vom Verschlussstück abgenommenem Schlüssel.

Das in der Zeichnung dargestellte, erfindungsgemäße Etui 10 ist zur Aufnahme einer nicht dargestellten, berührungslos lesbaren Karte wie beispielsweise einer Transponderkarte mit dem Format beispielsweise einer Scheckkarte oder eines Ausweises vorgesehen. Das Etui 10 ist einstückig aus Kunststoff hergestellt, es ist als flaches, rechteckförmiges Gehäuse mit zwei plattenförmigen Flachseitenwänden 12 ausgebildet, die an drei Randseiten durch Randseitenwände 14 miteinander verbunden sind. An der vierte Randseite weist das Etui 10 eine Einschuböffnung 16 für die nicht dargestellte Karte auf, wobei die Einschuböffnung 16 in Figur 1 mit einem Verschlussstück 18 verschlossen ist. Die Randseitenwänden 14 halten die Flachseitenwände 12 parallel und mit Abstand voneinander, zwischen den Flachseitenwänden 12 besteht ein Aufnahmeraum, in den die nicht dargestellte Karte durch die Einschuböffnung 16 einschiebbar ist. Die Einschuböffnung 16 befindet sich im dargestellten Ausführungsbeispiel an einer Stirnseite des Etuis 10, sie kann stattdessen ebenso an einer Längsseite des Etuis 10 vorgesehen sein (nicht dargestellt). Nach Verschließen der Einschuböffnung 16 mit dem Verschlussstück 18 ist die eingeschobene Karte vom Etui 10 vollständig umschlossen, sie ist vor Beschädigung geschützt im Etui 10 aufgenommen.

Das ebenfalls aus Kunststoff hergestellte Verschlussstück 18 weist einen T-förmigen Querschnitt auf, wobei ein Mittelfuß der T-Form einen Einstecksteg 20 bildet, mit dem das Verschlussstück 18 in die Einschuböffnung 16 des Etuis 10 steckbar ist. Vom Einstecksteg 20 stehen beidseitig Rastnasen 22 ab, die bei in die Einschuböffnung 16 eingestecktem Verschlussstück 18 in komplementäre Ausnehmungen 24 des Etuis 10 einrasten. Die Ausnehmungen 24 sind als Durchbrüche in den Flachseitenwänden 12 ausgebildet und nahe der Einschuböffnung 16 angeordnet. Die Rastnasen 22 und die Ausnehmungen 24 bilden eine Rasteinrichtung 22, 24, die das Verschlussstück 18 durch Formschluss der Rastnasen 22 in den Ausnehmungen 24 mit dem Etui 10 verbindet, so dass das Verschlussstück 18 nicht ohne Hilfsmittel aus der Einschuböffnung 16 herausgezogen werden kann.

Als Hilfsmittel zum Herausziehen des Verschlussstücks 18 aus der Einschuböffnung 16 des Etuis 10, also zum Öffnen des Etuis 10, dient ein Schlüssel 26, der zwei Paare von Entriegelungszungen 28 aufweist. Jedes Paar weist zwei Entriegelungszungen 28 auf, die mit einem Abstand voneinander angeordnet sind, der einer Dicke des Einsteckstegs 20 des Verschlussstücks 18 entspricht. Zum Öffnen des Etuis 10 wird bei in die Einschuböffnung eingestecktem Verschlussstück 18 (dieser Zustand ist in Figur 1 dargestellt) der Schlüssel 26 mit seinen Zungen 28 durch Ausnehmungen 30 im Verschlussstück 18 zwischen dessen Einstecksteg 20 und die Flachseitenwände 12 des Etuis 10 geschoben. Die Entriegelungszungen 28 liegen beidseitig auf dem Einstecksteg 20 seitlich neben den Rastnasen 22 auf, wie in Figur 2 zu sehen. Die Entriegelungszungen 28 drücken die Flachseiten 12 des Etuis 10 elastisch vom Einstecksteg 20 des Verschlussstücks 18 ab, wodurch die Rastnasen 22 aus den Ausnehmungen 24 des Etuis 10 freikommen. Die von den Rastnasen 22 und den Ausnehmungen 24 gebildete Rasteinrichtung 22, 24 ist dadurch ausgerastet oder gelöst, das Verschlussstück 18 kann aus der Einschuböffnung 16 des Etuis 10 herausgezogen werden.

Zum Herausziehen des Verschlussstücks 18 aus der Einschuböffnung 16 des Etuis 10 weisen die Entriegelungszungen 28 des Schlüssels 26 an ihren freien Enden Mitnehmerelemente 32 in Form kleiner Nasen auf, die in Richtung der jeweils gegenüberliegenden Entriegelungszunge 28 abstehen. Diese Mitnehmerelemente 32 hintergreifen den Einstecksteg 20 des Verschlussstücks 18, wenn die Entriegelungszungen 28 zum Öffnen des Etuis 10 zwischen den Einstecksteg 20 und die Flachseitenwände 12 des Etuis 10 gesteckt sind. Auf diese Weise lässt sich das Verschlussstück 18 mit dem Schlüssel 26 aus der Einschuböffnung 16 des Etuis 10 herausziehen. Während des Herausziehens des Verschlussstücks 18 halten die auf den Entriegelungszungen 28 aufliegenden Flachseitenwände 12 des Etuis 10 die Mitnehmerelemente 32 der Entriegelungszungen 28 in Hintergriff am Einstecksteg 20 des Verschlussstücks 18, so dass das Verschlussstück wie in Figur 2 gezeigt zwischen den Entriegelungszungen 28 des Schlüssels 26 verbleibt. Ist das Verschlussteil 18 vollständig aus dem Etui 10 herausgezogen, kann das Verschlussteil 18 leicht aus den Entriegelungszungen 28 herausgezogen werden, da die Mitnehmerelemente 32 der Entriegelungszungen 28 nicht mehr von den Flachseitenwänden 12 des Etuis 10 in Hintergriff am Einstecksteg 20 des Verschlussstücks 18 gehalten werden. Ist das Verschlussstück 18 vollständig aus dem Etui 10 herausgezogen, können die Entriegelungszungen 28 beim Abziehen des Schlüssels 26 vom Verschlussstück 28 ohne Weiteres um die Höhe der Mitnehmerelemente 32 auseinander federn.

Das Etui 10 weist eine Anzahl Stützöffnungen 34 auf, die über die Flachseitenwände 12 des Etuis 10 verteilt angeordnet sind. Durch die Stützöffnungen 34 sind nicht dargestellte Stützstifte steckbar, die bei der einstückigen Herstellung des Etuis 10 durch Spritzgießen aus Kunststoff einen den Aufnahmeraum zwischen den Flachseitenwänden 12 formenden, nicht dargestellten Schieber stützen.

In einer Mitte der Einschuböffnung 16 weisen die Flachseitenwände 12 je eine deckungsgleiche Aufhängeröffnung 36 auf, durch die ein nicht dargestellter Aufhänger fädelbar ist. Im Bereich der Aufhängeröffnungen 36 weist der Einstecksteg 20 des Verschlussstücks 18 eine Aussparung 38 auf.

## Patentansprüche

1. Etui für eine berührungslos lesbare Karte, in dem die eingelegte Karte berührungslos lesbar ist, mit einem Aufnahmeraum, in den die Karte durch eine Einschuböffnung einschiebbar ist, **dadurch gekennzeichnet, dass** das Etui (10) ein Verschlussstück (18) aufweist, welches mittels einer Rasteinrichtung (22, 24) die Einschuböffnung (16) verschließend mit dem Etui (10) verbindbar ist, und dass die Rasteinrichtung (22, 24) mittels eines Schlüssels (26) ausrastbar ist.

2. Etui nach Anspruch 1, **dadurch gekennzeichnet, dass** die Einschuböffnung (16) an einer Randseite des Etuis (10) angeordnet ist und dass das Verschlussstück (18) leistenförmig ausgebildet und in die Einschuböffnung (16) einsetzbar ist.

3. Etui nach Anspruch 1 oder 2, **dadurch gekennzeichnet, dass** das Verschlussstück (18) Rastnasen (22) aufweist, die bei mit dem Etui (10) verrastetem Verschlussstück (18) in Ausnehmungen (24) des Etuis (10) eingerastet sind.

4. Etui nach Anspruch 1 oder 2, **dadurch gekennzeichnet, dass** das Etui (10) Rastnasen (22) aufweist, die bei mit dem Etui (10) verrastetem Verschlussstück (18) in Ausnehmungen des Verschlussstücks (18) eingerastet sind.

5. Etui nach Anspruch 3 oder 4, **dadurch gekennzeichnet, dass** der Schlüssel (26) eine Entriegelungszunge (28) aufweist, die zwischen das mit dem Etui (10) verrastete Verschlussstück (18) und eine Flachseite (12) des Etuis (10) einschiebbar ist und die die Flachseite (12) elastisch so von dem Verschlussstück (18) abdrückt, dass die Rastnasen (22) außer Eingriff von den Ausnehmungen (24) gelangen.

6. Etui nach Anspruch 5, **dadurch gekennzeichnet, dass** die Entriegelungszunge (28) ein Mitnehmerelement (32) zum Herausziehen des Verschlussstücks (18) aus der Einschuböffnung (16) des Etuis (10) aufweist.

7. Etui nach einem der vorhergehenden Ansprüche, **dadurch gekennzeichnet, dass** das Etui (10) Stützöffnungen (34) in seinen Flachseiten (12) und/oder in einer der Einschuböffnung (16) gegenüberliegenden Randseite aufweist.

8. Etui nach einem der vorhergehenden Ansprüche, **dadurch gekennzeichnet, dass** das Etui (10) einstückig aus Kunststoff hergestellt ist.

## Claims

1. Case for a card which can be read in a non-contact manner, in which case the inserted card can be read in a non-contact manner, said case having a receiving space into which the card may be inserted through an opening, **characterised in that** the case (10) has a closure piece (18) which can be connected to the case (10) by means of a catch (22, 24) so as to close the insertion opening (16), and **in that** the catch (22, 24) can be released by means of a key (26).

2. Case according to claim 1, **characterised in that** the insertion opening (16) is arranged along one edge of the case (10) and **in that** the closure piece (18) is in the form of a strip and can be fitted into the insertion opening (16).

3. Case according to claim 1 or 2, **characterised in that** the closure piece (18) has snap-in lugs (22) which snap into recesses (24) in the case (10) when the closure piece (18) is locked to the case (10).

4. Case according to claim 1 or 2, **characterised in that** the case (10) has snap-in lugs (22) which snap into recesses in the closure piece (18) when the closure piece (18) is locked to the case (10).

5. Case according to claim 3 or 4, **characterised in that** the key (26) has a release tongue (28) which can be inserted between the closure piece (18), locked to the case (10), and a flat side (12) of the case (10) and which presses the flat side (12) resiliently away from the closure piece (18) in such a way that the snap-in lugs (22) come out of engagement with the recesses (24).

6. Case according to claim 5, **characterised in that** the release tongue (28) has a catch element (32) to pull the closure piece (18) out of the insertion opening (16) of the case (10).

7. Case according to one of the preceding claims, **characterised in that** the case (10) has support apertures (34) in its flat sides (12) and/or in an edge lying opposite the insertion opening (16).

8. Case according to one of the preceding claims, **characterised in that** the case (10) is produced as one piece from plastics material.

## Revendications

1. Étui pour une carte lisible sans contact, dans lequel la carte qui y est insérée est lisible sans contact, comprenant un réceptacle dans lequel la carte peut être insérée par une ouverture d'insertion, **caractérisé en ce que** l'étui (10) présente un élément de fermeture (18) qui peut être relié à l'étui (10) au moyen d'un dispositif d'enclenchement (22, 24), pour fermer l'ouverture d'insertion (16), et **en ce que** le dispositif d'enclenchement (22, 24) peut être ouvert au moyen d'une clé (26).

2. Étui selon la revendication 1, **caractérisé en ce que** l'ouverture d'insertion (16) est située sur une tranche de l'étui (10), et **en ce que** l'élément de fermeture (18) est réalisé en forme de baguette et peut être introduit dans l'ouverture d'insertion (16).

3. Étui selon la revendication 1 ou 2, **caractérisé en ce que** l'élément de fermeture (18) présente des saillies d'enclenchement (22) qui, lorsque l'élément de fermeture (18) est en prise avec l'étui (10), sont enclenchées dans des évidements (24) de l' étui (10).

4. Étui selon la revendication 1 ou 2, **caractérisé en ce que** l'étui (10) présente des saillies d'enclenchement (22) qui, lorsque l'élément de fermeture (18) est en prise avec l'étui (10), sont enclenchées dans des évidements de l'élément de fermeture (18).

5. Étui selon la revendication 3 ou 4, **caractérisé en ce que** la clé (26) présente une languette de déverrouillage (28) qui peut être glissée entre l'élément de verrouillage (18) en prise avec l'étui (10) et un côté plat (12) de l' étui (10) et qui repousse de façon élastique le côté plat (12) de façon à l'éloigner de l'élément de verrouillage (18) de telle sorte que les saillies d'enclenchement (22) se désengagent des évidements (24).

6. Étui selon la revendication 5, **caractérisé en ce que** la languette de déverrouillage (28) présente un toc d'entraînement (32) pour extraire l'élément de verrouillage (18) de l'ouverture d'insertion (16) de l'étui (10).

7. Étui selon l'une des revendications précédentes, **caractérisé en ce que** l'étui (10) comporte des ouvertures de soutien (34) dans ses côtés plats (12) et/ou dans une tranche opposée à l'ouverture d'insertion (16).

8. Étui selon l'une des revendications précédentes, **caractérisé en ce que** l'étui (10) est fabriqué d'un seul tenant en matière plastique.
